# EUROPÄISCHE PATENTSCHRIFT

(11) **EP 3 891 773 B1**
(45) Veröffentlichungstag und Bekanntmachung des Hinweises auf die Patenterteilung: **26.01.2022**
(21) Anmeldenummer: 20717871.6
(22) Anmeldetag: 09.04.2020
(51) Int. Cl.: H01H 50/54

(54) **BIDIREKTIONAL SCHALTENDES SCHÜTZ MIT Z-FÖRMIGER KONTAKTBRÜCKE**
BIDIRECTIONAL SWITCHING CONTACTOR COMPRISING A Z-SHAPED CONTACT BRIDGE
CONTACTEUR À COMMUTATION BIDIRECTIONNEL DOTÉ D'UN PONT DE CONTACT EN FORME DE Z

(30) Priorität: 09.04.2019 DE 102019109257
(43) Veröffentlichungstag der Anmeldung: 13.10.2021
(73) Patentinhaber: Schaltbau GmbH, 81829 München (DE)
(72) Erfinder: KREUZPOINTER, Korbinian, 82445 Oberding (DE); IGNATOV, Andrej, 80689 München (DE); GESCHKE, Martin, 81247 München (DE)
(74) Vertreter: Grünecker Patent- und Rechtsanwälte PartG mbB
(86) Internationale Anmeldenummer: PCT/EP2020/060197
(87) Internationale Veröffentlichungsnummer: WO 2020/208159

(56) Entgegenhaltungen:
- EP-A1- 2 551 867
- EP-A1- 2 975 625
- EP-A1- 3 048 626

## Beschreibung

Die vorliegende Erfindung betrifft ein Schaltgerät für bidirektionalen Betrieb nach dem Oberbegriff des unabhängigen Anspruchs 1.

Ein gattungsgemäßes Schaltgerät weist eine Doppelunterbrechung mit einer ersten Kontaktstelle und einer zweiten Kontaktstelle, eine den Kontaktstellen zugeordnete Lichtbogenblaseinrichtung sowie eine ebenfalls den Kontaktstellen zugeordnete Lichtbogenlöscheinrichtung auf, wobei das Schaltgerät einen ersten Festkontakt mit einer ersten Kontaktfläche, einen zweiten Festkontakt mit einer zweiten Kontaktfläche, sowie eine Kontaktbrücke mit einer dritten Kontaktfläche und einer vierten Kontaktfläche aufweist, wobei die erste Kontaktfläche und die dritte Kontaktfläche die erste Kontaktstelle bilden, und wobei die zweite Kontaktfläche und die vierte Kontaktfläche die zweite Kontaktstelle bilden, wobei die Lichtbogenblaseinrichtung zumindest einen ersten Permanentmagneten zur Erzeugung eines ersten magnetischen Blasfelds und eines zweiten magnetischen Blasfelds aufweist, wobei erstes magnetisches Blasfeld und zweites magnetisches Blasfeld entgegengesetzt ausgerichtet sind, so dass Magnetfeldlinien des ersten Blasfelds entgegengesetzt zu Magnetfeldlinien des zweiten Magnetfelds verlaufen, wobei die erste Kontaktstelle im ersten Blasfeld angeordnet ist, und die zweite Kontaktstelle im zweiten Blasfeld angeordnet ist, sodass sowohl ein erster Schaltlichtbogen als auch ein zweiter Schaltlichtbogen, die beim Öffnen der beiden Kontaktstellen an den beiden Kontaktstellen entstehen, aufgrund der Wirkung des jeweiligen Blasfelds zunächst in gleicher Richtung von der jeweiligen Kontaktstelle weggeblasen werden, wobei der erste Schaltlichtbogen dabei von dem Festkontakt seiner Entstehung in einer Richtung zu dem jeweils anderen der beiden Festkontakte getrieben wird, und der zweite Schaltlichtbogen dabei von dem Festkontakt seiner Entstehung in einer Richtung von dem jeweils anderen der beiden Festkontakte weg getrieben wird.

Ein Schaltgerät nach dem Oberbegriff des unabhängigen Anspruchs 1 ist beispielsweise aus WO 2013014281 A1 und EP3048626 bekannt. Bei diesem Schaltgerät werden die beiden Schaltlichtbögen in unterschiedliche Abschnitte der Lichtbogenlöscheinrichtung bzw. in unterschiedliche Lichtbogenlöscheinrichtungen geblasen. Derjenige Schaltlichtbogen, der von dem Festkontakt seiner Entstehung zunächst zu dem anderen der beiden Festkontakte getrieben wird, muss durch eine Aussparung der Kontaktbrücke hindurch geleitet werden und läuft anschließend in einen etwas kleineren Löschbereich als der andere der beiden Schaltlichtbögen. Der Aufbau des Schaltgeräts ist relativ aufwendig. Ferner wird ein relativ großes Bauvolumen benötigt.

Es ist Aufgabe der vorliegenden Erfindung, ein Schaltgerät der gattungsgemäßen Art anzugeben, das einfach und kompakt gebaut ist und trotz kompakter Größe besonders hohe Schaltlasten erlaubt.

Die Aufgabe wird gelöst durch die Merkmale des unabhängigen Anspruchs 1. Demnach besteht bei einem Schaltgerät nach dem Oberbegriff des unabhängigen Anspruchs 1 dann eine erfindungsgemäße Lösung der Aufgabe, wenn das erste magnetische Blasfeld und das zweite magnetisches Blasfeld derart entgegengesetzt ausgerichtet sind, dass die Magnetfeldlinien des ersten Blasfelds direkt entgegengesetzt zu den Magnetfeldlinien des zweiten Magnetfelds verlaufen, wobei der erste Festkontakt einen innerhalb des ersten Blasfelds angeordneten ersten Abschnitt mit der ersten Kontaktfläche sowie einen innerhalb des zweiten Blasfelds angeordneten zweiten Abschnitt aufweist, und wobei der zweite Festkontakt einen innerhalb des zweiten Blasfelds angeordneten ersten Abschnitt mit der zweiten Kontaktfläche sowie einen innerhalb des ersten Blasfelds angeordneten zweiten Abschnitt aufweist, wobei der erste Festkontakt, der zweite Festkontakt und die Kontaktbrücke derart ausgebildet und in Bezug auf die beiden Blasfelder angeordnet sind, dass ein Fußpunkt des ersten Schaltlichtbogens von der Kontaktbrücke auf den zweiten Abschnitt desjenigen Festkontakts überspringt, zu welchem der erste Schaltlichtbogen zunächst getrieben wird, sodass der zweite Schaltlichtbogen erlischt, wobei der erste Schaltlichtbogen aufgrund der Wirkung des jeweiligen Blasfelds in weiterer Folge zwischen den beiden Festkontakten hindurch in die Lichtbogenlöscheinrichtung geblasen wird.

Die erfindungsgemäße Lösung bietet den Vorteil, dass das Schaltgerät besonders kompakt und einfach aufgebaut ist. Trotzdem eignet sich das erfindungsgemäße Schaltgerät für hohe Schaltlasten. Unter der Forderung, dass die Magnetfeldlinien des ersten Blasfelds direkt entgegengesetzt zu den Magnetfeldlinien des zweiten Magnetfelds verlaufen, ist im Rahmen der vorliegenden Erfindung zu verstehen, dass die Magnetfeldlinien nicht in parallelen Richtungen entgegengesetzt sondern in gleicher Linie verlaufend entgegengesetzt sind. Das erste magnetische Blasfeld ist in Bezug auf eine zwischen den Blasfeldern angeordnete Mittelebene vorzugsweise spiegelsymmetrisch zu dem zweiten magnetischen Blasfeld. Der erste Schaltlichtbogen, welcher zunächst auf den jeweils anderen Festkontakt zuläuft und in weiterer Folge durch die beiden Festkontakte hindurch in die Lichtbogenlöscheinrichtung getrieben wird, entsteht je nach Stromrichtung entweder an der ersten Kontaktstelle oder an der zweiten Kontaktstelle.

Vorteilhafte Ausführungsformen der vorliegenden Erfindung sind Gegenstand der Unteransprüche.

In einer bevorzugten Ausführungsform der vorliegenden Erfindung ist vorgesehen, dass der erste Abschnitt des ersten Festkontakts dem zweiten Abschnitt des zweiten Festkontakts unmittelbar gegenüber liegt, wobei der erste Abschnitt des zweiten Festkontakts dem zweiten Abschnitt des ersten Festkontakts unmittelbar gegenüber liegt. Dadurch wird das Überspringen des Fußpunkts des ersten Schaltlichtbogens von der Kontaktbrücke auf den zweiten Abschnitt des gegenüberliegenden Festkontakts begünstigt.

In einer besonders bevorzugten Ausführungsform der vorliegenden Erfindung weist die Kontaktbrücke eine ebene Form auf. Vorzugsweise weist die Kontaktbrücke dabei eine Grundform auf, deren Oberseite planparallel zur Unterseite ausgebildet ist. Die Kontaktbrücke kann somit auf kostengünstige Weise aus einem flachen Blech hergestellt, beispielsweise aus dem Blech ausgestanzt oder mittels Wasserstrahlschneiden ausgeschnitten werden, ohne dass eine Umformung des flachen Blechs stattfinden muss. Der ebenen Form der Kontaktbrücke steht nicht entgegen, dass die Kontaktflächen durch erhabene Kontaktpillen gebildet sein können, die beispielsweise auf die Kontaktbrücke aufgelötet werden und eine Höhe aufweisen, die vorzugsweise deutlich geringer ist als die Materialstärke der Kontaktbrücke. An dieser Stelle sei erwähnt, dass auch die Kontaktflächen der Festkontakte durch derartige Kontaktpillen gebildet sein können. Um bei dieser Ausführungsform eine zuverlässige Lichtbogenlöschung zu gewährleisten, darf ein erster Abstand, der zwischen dem ersten Abschnitt des einen der beiden Festkontakte und dem jeweils gegenüberliegenden zweiten Abschnitt des anderen der beiden Festkontakte definiert ist, maximal dem 2,5-fachen Wert eines zweiten Abstands entsprechen, der bei geöffneten Kontakten sowohl zwischen erster Kontaktfläche und dritter Kontaktfläche als auch zwischen zweiter Kontaktfläche und vierter Kontaktfläche besteht. Der erste Abstand wird vorzugsweise in einer Richtung gemessen, die orthogonal zur Ausrichtung der beiden Blasfelder und parallel zur Kontaktbrücke verläuft. Bei dem ersten Abstand handelt sich um den minimalen Abstand zwischen dem ersten Abschnitt des einen der beiden Festkontakte und dem jeweils gegenüberliegenden zweiten Abschnitt des anderen der beiden Festkontakte. Der zweite Abstand wird bei vollständig geöffneten Kontakten zwischen den jeweiligen Kontaktflächen gemessen.

Vorzugsweise liegt das Verhältnis zwischen erstem Abstand und zweitem Abstand im Bereich zwischen 1,5 und 2,5. Weiter vorzugsweise liegt das Verhältnis zwischen erstem Abstand und zweitem Abstand im Bereich zwischen 1,8 und 2,2 und besonders bevorzugt im Bereich zwischen 1,9 und 2,1. Als ganz besonders vorteilhaft hat sich für das Verhältnis zwischen erstem Abstand und zweitem Abstand ein Wert von 2 herausgestellt.

In einer weiteren bevorzugten Ausführungsform der vorliegenden Erfindung ist vorgesehen, dass die Kontaktbrücke einen ersten Abschnitt aufweist, der von dem ersten Abschnitt des ersten Festkontakts auf den zweiten Abschnitt des zweiten Festkontakts zuläuft, wobei die Kontaktbrücke ferner einen zweiten Abschnitt aufweist, der von dem ersten Abschnitt des zweiten Festkontakts auf den zweiten Abschnitt des ersten Festkontakts zuläuft. Auch diese Ausführungsform begünstigt das Überspringen des Schaltlichtbogens. Besonders bevorzugt ist dabei vorgesehen, dass die Kontaktbrücke ferner einen mittleren dritten Abschnitt aufweist, der den ersten Abschnitt der Kontaktbrücke und den zweiten Abschnitt der Kontaktbrücke miteinander verbindet und sich von dem ersten Blasfeld zu dem zweiten Blasfeld erstreckt, wobei der erste Abschnitt der Kontaktbrücke und der zweite Abschnitt der Kontaktbrücke jeweils von dem mittleren dritten Abschnitt abgewinkelt sind.

Von besonderem Vorteil ist es ferner, wenn der erste Abschnitt der Kontaktbrücke und der zweite Abschnitt der Kontaktbrücke in entgegengesetzten Richtungen von dem mittleren dritten Abschnitt abstehen, wobei der mittlere dritte Abschnitt im Wesentlichen parallel zu den Magnetfeldlinien des ersten Blasfelds und des zweiten Blasfelds ausgerichtet ist. Unter im Wesentlichen parallel soll im Rahmen der vorliegenden Erfindung eine Abweichung von maximal 10°, vorzugsweise von maximal 5°, und besonders bevorzugt von maximal 1° verstanden werden. Der erste Abschnitt der Kontaktbrücke und der zweite Abschnitt der Kontaktbrücke sind im Wesentlichen 90° vom mittleren Abschnitt der Kontaktbrücke abgewinkelt. Auch hier wird unter im Wesentlichen eine Abweichung von maximal 10°, vorzugsweise von maximal 5°, und besonders bevorzugt von maximal 1° verstanden. Die Kontaktbrücke weist in dieser Ausführungsform somit eine Z-Form bzw. S-Form auf. Weiter ist es von Vorteil, wenn alle drei Abschnitte der Kontaktbrücke in einer Ebene verlaufen. Die Kontaktbrücke kann auch andere Formen aufweisen.

In einer weiteren bevorzugten Ausführungsform der vorliegenden Erfindung ist vorgesehen, dass die Kontaktbrücke an der Stelle, an welcher der Fußpunkt des ersten Schaltlichtbogens von der Kontaktbrücke auf den zweiten Abschnitt des jeweils anderen Festkontakts überspringen soll, eine scharfe Kante zwischen einer Oberseite der Kontaktbrücke und einer angrenzenden, sich über die Materialstärke der Kontaktbrücke erstreckenden Fläche aufweist.

Diese Ausführungsform hat den Vorteil, dass der Fußpunkt an der scharfen Kante stehen bleibt und nicht auf die Stirn- bzw. Längsseite der Kontaktbrücke weiter wandert. Dadurch wird das Überspringen des Schaltlichtbogens weiter begünstigt. Unter einer scharfen Kante wird im Rahmen der vorliegenden Erfindung eine Kante mit einem Radius von höchstens 0,5 mm, vorzugsweise von höchstens 0,2 mm, weiter vorzugsweise von höchstens 0,1 mm verstanden.

In einer weiteren bevorzugten Ausführungsform der vorliegenden Erfindung ist vorgesehen, dass die Kontaktbrücke an der Stelle, an welcher ein Fußpunkt des zweiten Schaltlichtbogens stehen bleiben soll, bevor der zweite Schaltlichtbogen erlischt, eine scharfe Kante zwischen der Oberseite der Kontaktbrücke und einer Stirn- bzw. Längsseite der Kontaktbrücke aufweist. Diese Ausführungsform bewirkt, dass der zweite Schaltlichtbogen wirksam daran gehindert wird, auf die Längs- bzw. Stirnseite der Kontaktbrücke weiterzuwandern. Er wird dadurch in seiner Bewegung gebremst. Auch für diese Ausführungsform gilt die obige Definition einer scharfen Kante.

Weiter vorzugsweise sind zur Erzeugung der beiden magnetischen Blasfelder zumindest zwei Magneten vorgesehen, nämlich zumindest ein erster Magnet zur Erzeugung des ersten magnetischen Blasfelds und zumindest ein zweiter Magnet zur Erzeugung des zweiten magnetischen Blasfelds. Zu einer kompakten, leichten und günstigen Bauweise trägt bei, wenn es sich bei den Magneten weiter vorzugsweise um Permanentmagneten handelt.

In einer weiteren bevorzugten Ausführungsform der vorliegenden Erfindung ist vorgesehen, dass die Lichtbogenblaseinrichtung eine erste seitliche Polplatte, eine zweite seitliche Polplatte und eine dazwischen angeordnete mittlere Polplatte aufweist, wobei der ersten seitlichen Polplatte der erste Permanentmagnet zugeordnet ist, wobei der zweiten seitlichen Polplatte ein zweiter Permanentmagnet zugeordnet ist, und wobei der erste Permanentmagnet und der zweite Permanentmagnet entgegengesetzt gepolt sind, sodass das erste Blasfeld zwischen der ersten seitlichen Polplatte und der mittleren Polplatte, und das zweite Blasfeld zwischen der zweiten seitlichen Polplatte und der mittleren Polplatte aufgespannt wird. Diese Ausführungsform gewährleistet eine genaue Ausrichtung der beiden magnetischen Blasfelder bei gleichzeitig kompakter und einfacher Bauweise des Schaltgeräts. Es können weitere Polplatten oder Polplattensätze sowie weitere Permanentmagneten vorgesehen sein, insbesondere um mehrere lokal begrenzte Bereiche der beiden Blasfelder aufzubauen. Bei dieser Ausführungsform sind die Polplatten, insbesondere die mittlere Polplatte, weiter vorzugsweise von einer Isolierung umgeben, damit die Schaltlichtbögen nicht auf die Polplatten überspringen und die Polplatten dadurch beschädigen können. Die Permanentmagneten können ebenfalls von einer Isolierung umgeben sein. Die Isolierung kann aus einem geeigneten Kunststoff oder aus Keramik bestehen. Geeignete Kunststoffe sind vorzugsweise hochtemperaturbeständig. Keramik bietet den Vorteil, dass es selbst höchsten Temperaturen längere Zeit unbeschadet standhält.

In einer weiteren bevorzugten Ausführungsform der vorliegenden Erfindung ist vorgesehen, dass die Kontaktbrücke und die Lichtbogenlöscheinrichtung auf gegenüberliegenden Seiten der beiden Festkontakte angeordnet sind. Die Kontaktbrücke befindet sich dabei auf derjenigen Seite, welche die erste Kontaktfläche bzw. die zweite Kontaktfläche aufweist. Die Lichtbogenlöscheinrichtung befindet sich somit auf der gegenüberliegenden Seite. Dadurch wird ein besonders einfacher Aufbau des erfindungsgemäßen Schaltgeräts erreicht.

In einer weiteren bevorzugten Ausführungsform der vorliegenden Erfindung ist vorgesehen, dass das Schaltgerät ein erstes Lichtbogenleitblech, ein zweites Lichtbogenleitblech, ein drittes Lichtbogenleitblech und ein viertes Lichtbogenleitblech aufweist, wobei sich das erste Lichtbogenleitblech vom ersten Abschnitt des ersten Festkontakts ausgehend zur Lichtbogenlöscheinrichtung erstreckt, wobei sich das zweite Lichtbogenleitblech vom zweiten Abschnitt des ersten Festkontakts ausgehend zur Lichtbogenlöscheinrichtung erstreckt, wobei sich das dritte Lichtbogenleitblech vom ersten Abschnitt des zweiten Festkontakts ausgehend zur Lichtbogenlöscheinrichtung erstreckt, und wobei sich das vierte Lichtbogenleitblech vom zweiten Abschnitt des zweiten Festkontakts ausgehend zur Lichtbogenlöscheinrichtung erstreckt. Durch diese Ausführungsform wird der zu löschende Schaltlichtbogen zuverlässig und sicher in die Lichtbogenlöscheinrichtung geleitet. Um den Schaltlichtbogen auf dem Weg in die Lichtbogenlöscheinrichtung zu strecken, laufen das erste Lichtbogenleitblech und das vierte Lichtbogenleitblech vorzugsweise auseinander. Dasselbe gilt vorzugsweise auch für die Paarung aus zweitem Lichtbogenleitblech und drittem Lichtbogenleitblech. Die Lichtbogenleitbleche können weiter vorzugsweise separat gefertigt sein und weisen weiter vorzugsweise eine geringere Materialstärke auf als die Festkontakte. Selbstverständlich können die Lichtbogenleitbleche alternativ Teil der Festkontakte sein oder durch diese gebildet werden. Die Lichtbogenleitbleche können mit den Festkontakten beispielsweise verschweißt, verschraubt oder anderweitig elektrisch mit den Festkontakten verbunden sein. Bei dieser Ausführungsform ist es generell von Vorteil, wenn die mittlere Polplatte gemäß der oben erwähnten Ausführungsform zwischen dem ersten Lichtbogenleitblech und dem zweiten Lichtbogenleitblech sowie zwischen dem dritten Lichtbogenleitblech und dem vierten Lichtbogenleitblech angeordnet ist.

In einer weiteren bevorzugten Ausführungsform der vorliegenden Erfindung ist vorgesehen, dass das Verhältnis zwischen einer parallel zur Ausrichtung der beiden Blasfelder gemessenen Länge der Kontaktbrücke und dem orthogonal dazu gemessenen ersten Abstand zwischen den beiden Festkontakten zumindest 1,2 beträgt. Diese Ausführungsform trägt dazu bei, dass sich die beiden Schaltlichtbögen nicht miteinander vereinigen.

Gemäß einer weiteren bevorzugten Ausführungsform der vorliegenden Erfindung umfasst die Lichtbogenlöschkammer lediglich einen einzelnen Satz von Löschelementen für beide Austrittsbereiche der beiden magnetischen Blasfelder. Eine innere Hüllkurve der Löschelemente ist dabei vorzugsweise der Krümmung des Schaltlichtbogens beim Eintritt in die Löschelemente nachempfunden. Dadurch ergibt sich eine optimale Löschung des Schaltlichtbogen. Die Löschelemente können als separate Bauteile gefertigt oder auch durch entsprechende Gehäusekonturen bzw. -Vorsprünge ausgeführt sein.

Die Erfindung eignet sich insbesondere für ein elektrisches Schaltschütz.

Ein Ausführungsbeispiel der vorliegenden Erfindung wird im Folgenden anhand von Zeichnungen näher erläutert.

Es zeigen:
- Figur 1: eine perspektivische Ansicht eines erfindungsgemäßen Schaltgeräts,
- Figur 2: die perspektivische Ansicht des erfindungsgemäßen Schaltgeräts aus Figur 1 mit teilweise abgenommenem Gehäuse,
- Figur 3: eine Detailansicht der beiden Festkontakte und der Kontaktbrücke des erfin-dungsgemäßen Schaltgeräts aus den Figuren 1 und 2 von schräg unten mit den zur Lichtbogenlöscheinrichtung führenden Lichtbogenleitblechen und den Löschelementen der Lichtbogenlöscheinrichtung,
- Figur 4: eine weitere Detailansicht der beiden Festkontakte und der Kontaktbrücke des erfindungsgemäßen Schaltgeräts in einer perspektivischen Darstellung mit Per-manentmagneten und Polplatten zur Erzeugung der beiden magnetischen Blas-felder,
- Figur 5: die Darstellung aus Figur 4 ohne Abbildung der vordersten der insgesamt drei Polplatten,
- Figur 6: eine Unteransicht der in Figur 4 gezeigten Bauteile,
- Figur 7: eine weitere Ansicht auf die in den Figuren 4 und 6 gezeigten Bauteile von schräg oben,
- Figur 8: die Darstellung aus Figur 5 mit zusätzlich gezeigter Isolierung der mittleren Pol-platte, und
- Figur 9: die Ansicht aus Figur 3 etwas vergrößert und ohne Darstellung der Löschelemente der Lichtbogenlöscheinrichtung.

Für die folgenden Ausführungen gilt, dass gleiche Teile durch gleiche Bezugszeichen bezeichnet sind. Sofern in einer Figur Bezugszeichen enthalten sind, auf die in der zugehörigen Figurenbeschreibung nicht näher eingegangen wird, so wird auf vorangehende oder nachfolgende Figurenbeschreibungen Bezug genommen.

Figur 1 zeigt eine perspektivische Ansicht eines Schaltgeräts 1 gemäß eines Ausführungsbeispiels der vorliegenden Erfindung. Bei dem Schaltgerät handelt es sich um ein bidirektional schaltendes Schaltschütz. Zu erkennen sind in Figur 1 lediglich die beiden zusammengesetzten Gehäusehälften 29 und 30 des erfindungsgemäßen Schaltgeräts 1, die beiden Anschlusskontakte 5 und 6, welche gleichzeitig die beiden Festkontakte des Schaltgeräts bilden, sowie die Lichtbogenlöscheinrichtung 2 des Schaltgeräts mit mehreren Löschelementen 3, die beispielsweise aus Keramik bestehen können.

Figur 2 zeigt dieselbe Ansicht des elektrischen Schaltgeräts 1, wobei in Figur 2 die vordere Gehäusehälfte 29 nicht dargestellt ist. In dieser Darstellung ist zu erkennen, dass unter den beiden Festkontakten 5 und 6 eine Kontaktbrücke 11 angeordnet ist, die über einen elektromagnetischen Antrieb 4 von einer geöffneten Stellung, in welcher kein Kontakt zwischen der Kontaktbrücke 11 und den beiden Festkontakte 5 und 6 besteht, in eine geschlossene Stellung überführt werden kann, in der die Kontaktbrücke 11 die beiden Festkontakte 5 und 6 elektrisch miteinander verbindet.

Figur 3 zeigt eine Detailansicht auf die beiden Festkontakte 5 und 6 sowie die Kontaktbrücke 11 von schräg unten. Wie aus der Abbildung hervorgeht, weist der erste Festkontakt 5 eine erste Kontaktfläche 7 auf, wobei der zweite Festkontakt 6 eine zweite Kontaktfläche 8 aufweist. Auf der Kontaktbrücke 11 befinden sich eine dritte Kontaktfläche 9 sowie eine vierte Kontaktfläche 10. Die Paarung aus erster Kontaktfläche 7 und dritter Kontaktfläche 9 bildet eine erste Kontaktstelle der Doppelunterbrechung, die zweite Paarung aus zweiter Kontaktfläche 8 und vierter Kontaktfläche 10 bildet die zweite Kontaktstelle. In Figur 3 ist ferner zu erkennen, dass die beiden Festkontakte 5 und 6 jeweils Y-förmig bzw. gabelförmig ausgeführt sind. Der erste Festkontakt weist somit einen erste Abschnitt 17, auf welchem sich die erste Kontaktfläche 7 befindet, sowie einen parallel dazu verlaufenden zweiten Abschnitt 18 auf. Gleichermaßen weist der zweite Festkontakt 6 ebenfalls einen ersten Abschnitt 19, auf welchem sich die zweite Kontaktfläche 8 befindet, sowie einen parallel dazu verlaufenden zweiten Abschnitt 20 auf. Bei dem gezeigten Ausführungsbeispiel weist die Kontaktbrücke 11 eine ebene Form auf und kann somit auf kostengünstige Weise aus einem flachen Blech hergestellt werden. Um bei dieser flachen Ausführungsform der Kontaktbrücke eine zuverlässige Lichtbogenlöschung zu gewährleisten, darf ein erster Abstand A, der zwischen dem ersten Abschnitt des einen der beiden Festkontakte und dem jeweils gegenüberliegenden zweiten Abschnitt des anderen der beiden Festkontakte definiert ist, maximal dem 2,5-fachen Wert eines zweiten Abstands B entsprechen, der bei geöffneten Kontakten sowohl zwischen erster Kontaktfläche 7 und dritter Kontaktfläche 9 als auch zwischen zweiter Kontaktfläche 8 und vierter Kontaktfläche 10 besteht. An dieser Stelle wird darauf hingewiesen, dass die Figuren lediglich schematischer Natur sind und dass der zweite Abstand B bei vollständig geöffneten Kontakten gemessen wird, weshalb sich das geforderte Verhältnis zwischen erstem Abstand A und zweitem Abstand B nicht zwingend aus der Figur 3 ableiten lässt.

In Figur 4 sind zusätzlich die wesentlichen Elemente der Lichtbogenblaseinrichtung des erfindungsgemäßen Schaltgeräts gezeigt. Die Lichtbogenblaseinrichtung weist eine erste seitliche Polplatte 31, eine zweite seitliche Polplatte 32 und eine dazwischen angeordnete mittlere Polplatte 33 auf, wobei der ersten seitlichen Polplatte zwei erste Permanentmagneten 13 zugeordnet sind, und wobei der zweiten seitlichen Polplatte zwei zweite Permanentmagneten 14 zugeordnet sind. Die Permanentmagneten befinden sich jeweils zwischen der zugehörigen seitlichen Polplatte und der mittleren Polplatte. Ein magnetischer Rückschluss zwischen den Polplatten wird durch zusätzliche Eisenkerne 12 erreicht. Die Eisenkerne 12 sind jedoch nicht zwingend erforderlich, insbesondere wenn Permanentmagneten verwendet werden, die sich über die gesamte Distanz zwischen der mittleren Polplatte und der jeweiligen äußeren Polplatte erstrecken. Die beiden ersten Permanentmagneten 13 sind entgegengesetzt zu den beiden zweiten Permanentmagneten 14 gepolt, sodass zwischen der ersten Polplatte 31 und der mittleren Polplatte 33 ein erstes magnetisches Blasfeld besteht, welches entgegengesetzt zu einem zweiten magnetischen Blasfeld ausgerichtet ist, das zwischen der zweiten seitlichen Polplatte 32 und der mittleren Polplatte 33 aufgebaut wird. Wie in Figur 7 gezeigt ist, verlaufen die Magnetfeldlinien 38 des ersten Blasfelds direkt entgegengesetzt zu den Magnetfeldlinien 39 des zweiten magnetischen Blasfelds.

Die Polplatten 31, 32 und 33, die zugehörigen Permanentmagneten 13 und 14, sowie die Eisenkerne 12 sind jeweils von einer schützenden Isolierung umgeben, die verhindert, dass die beim Öffnen der Kontaktstellen entstehenden Schaltlichtbögen auf die genannten Bauteile überspringen und/oder die genannten Bauteile entweder durch direkte Einwirkung oder durch das Plasma, welches aufgrund der Schaltlichtbögen entsteht, beschädigen. In Figur 8 ist gezeigt, dass die Isolierung der mittleren Polplatte 33 aus zwei Isolierungshälften 27 und 28 besteht, die gleichzeitig eine Halterung für die Löschelemente 3 der Lichtbogenlöscheinrichtung 2 bilden.

Aus den Figuren 4 bis 8 geht hervor, dass der erste Abschnitt 17 des ersten Festkontakts 5 und der zweite Abschnitt 20 des zweiten Festkontakts 6 innerhalb des ersten Blasfelds angeordnet sind. Der zweite Abschnitt 18 des ersten Festkontakts 5 ist ebenso wie der erste Abschnitt 19 des zweiten Festkontakts 6 innerhalb des zweiten Blasfelds angeordnet. Insbe-sondere in Figur 6 ist gezeigt, dass die Kontaktbrücke 11 Z-förmig ausgeführt ist und einen mittleren Abschnitts 23, welcher sich vom ersten Blasfeld zum zweiten Blasfeld erstreckt und im Wesentlichen parallel zu den Magnetfeldlinien der beiden Blasfelder ausgerichtet ist, sowie zwei im 90° Winkel davon abstehende Abschnitte 21 und 22 aufweist. Die dritte Kontaktfläche 9 befindet sich dabei auf dem ersten Abschnitt 21, die vierte Kontaktfläche 10 befindet sich auf dem zweiten Abschnitt 22.

Figur 9 zeigt das Wirkprinzip des erfindungsgemäßen Schaltgeräts. Beim Öffnen der Kontaktstellen entstehen zwei Schaltlichtbögen, bei der im dargestellten Fall bestehenden Stromrichtung sind das ein erster Schaltlichtbogen 15 an der ersten Kontaktstelle und ein zweiter Schaltlichtbogen 16 an der zweiten Kontaktstelle. Da sich die beiden Kontaktstellen in jeweils einem der entgegengesetzt ausgerichteten magnetischen Blasfelder befinden, werden die beiden Schaltlichtbögen 15 und 16 zunächst in gleicher Richtung von der jeweiligen Kontaktstelle weggeblasen. Im dargestellten Fall bewegen sich beide Schaltlichtbögen 15 und 16 zunächst nach rechts. Die dabei der Reihe nach erreichten Positionen der beiden Schaltlichtbögen sind durch die Bezugszeichenfolgen 15, 15', 15", 15"', 15"" und 16, 16', 16" dargestellt. Der Schaltlichtbogen 15 läuft dabei auf den zweiten Abschnitt 20 des zweiten Festkontakts 6 zu. Durch die erfindungsgemäße Ausgestaltung der Kontaktbrücke 11 springt der auf der Kontaktbrücke 11 bestehende Fußpunkt des ersten Schaltlichtbogens 15 nach kurzer Zeit auf den zweiten Abschnitt 20 des zweiten Festkontakts 6 über (Position 15"").

Dabei erlischt der zweite Schaltlichtbogen 16. Der erste Schaltlichtbogen 15 wird aufgrund der Wirkung des ersten Blasfelds in weiterer Folge zwischen den beiden Festkontakte 5 und 6 hindurch in die Lichtbogenlöscheinrichtung 2 geblasen. Er wird auf dem Weg dorthin durch die beiden Lichtbogenleitbleche 34 und 37 gestreckt.

Bei umgekehrter Stromrichtung entsteht der erste Schaltlichtbogen 15 nicht an der ersten Kontaktstelle sondern an der zweiten Kontaktstelle. Beide Schaltlichtbögen bewegen sich in diesem Fall zunächst nach links. Nach Kommutierung des ersten Schaltlichtbogens von der Kontaktbrücke 11 auf den zweiten Abschnitt 18 des ersten Festkontakts 5 erlischt der zweite Schaltlichtbogen an der ersten Kontaktstelle. Der Schaltlichtbogen 15 wird in weiterer Folge aufgrund der Wirkung des zweiten magnetischen Blasfelds in die Lichtbogenlöscheinrichtung 2 getrieben. Auf dem Weg dorthin wird er in diesem Fall durch die Paarung aus den beiden Lichtbogenleitblechen 35 und 36 gestreckt.

Wie aus den Figuren 8 und 9 hervorgeht, weist die Kontaktbrücke 11 an der Stelle, an welcher der Schaltlichtbogen auf den gegenüberliegenden Festkontakt überspringen soll, eine scharfe Kante 24 zwischen der Oberseite der Kontaktbrücke und einer Längsseite 26 der Kontaktbrücke auf. Die scharfe Kante verhindert, dass der Fußpunkt des Schaltlichtbogens auf die Längsseite 26 weiter wandert. Weiter ist vorgesehen, dass die Kontaktbrücke 11 an der Stelle, an welcher ein Fußpunkt des zweiten Schaltlichtbogens 16 stehen bleiben soll, bevor der zweite Schaltlichtbogen 16 erlischt, ebenfalls eine scharfe Kante zwischen der Oberseite 25 der Kontaktbrücke 11 und einer Stirn- bzw. Längsseite der Kontaktbrücke 11 aufweist. Der zweite Schaltlichtbogen 16 wird dadurch wirksam in seiner Bewegung abgebremst.

### Bezugszeichenliste

- 1: Schaltgerät
- 2: Lichtbogenlöscheinrichtung
- 3: Löschelement
- 4: Elektromagnetischer Antrieb
- 5: erster Festkontakt
- 6: zweiter Festkontakt
- 7: erste Kontaktfläche
- 8: zweite Kontaktfläche
- 9: dritte Kontaktfläche
- 10: vierte Kontaktfläche
- 11: Kontaktbrücke
- 12: Eisenkern
- 13: erster Permanentmagnet
- 14: zweiter Permanentmagnet
- 15: erster Schaltlichtbogen
- 16: zweiter Schaltlichtbogen
- 17: erster Abschnitt des ersten Festkontakts
- 18: zweiter Abschnitt des ersten Festkontakts
- 19: erster Abschnitt des zweiten Festkontakts
- 20: zweiter Abschnitt des zweiten Festkontakts
- 21: erster Abschnitt der Kontaktbrücke
- 22: zweiter Abschnitt der Kontaktbrücke
- 23: dritter Abschnitt der Kontaktbrücke
- 24: scharfe Kante
- 25: Oberseite der Kontaktbrücke
- 26: Längsseite der Kontaktbrücke
- 27: Isolierung
- 28: Isolierung
- 29: vordere Gehäusehälfte
- 30: hintere Gehäusehälfte
- 31: erste seitliche Polplatte
- 32: zweite seitliche Polplatte
- 33: mittlere Polplatte
- 34: erstes Lichtbogenleitblech
- 35: zweites Lichtbogenleitblech
- 36: drittes Lichtbogenleitblech
- 37: viertes Lichtbogenleitblech
- 38: Magnetfeldlinie des ersten magnetischen Blasfelds
- 39: Magnetfeldlinie des zweiten magnetischen Blasfelds
- A: erster Abstand
- B: zweiter Abstand

## Patentansprüche

1. Schaltgerät (1) für bidirektionalen Betrieb, mit einer Doppelunterbrechung mit einer ersten Kontaktstelle und einer zweiten Kontaktstelle, einer den Kontaktstellen zugeordneten Lichtbogenblaseinrichtung sowie mit einer ebenfalls den Kontaktstellen zugeordneten Lichtbogenlöscheinrichtung (2), wobei das Schaltgerät einen ersten Festkontakt (5) mit einer ersten Kontaktfläche (7), einen zweiten Festkontakt (6) mit einer zweiten Kontaktfläche (8), sowie eine Kontaktbrücke (11) mit einer dritten Kontaktfläche (9) und einer vierten Kontaktfläche (10) aufweist, wobei die erste Kontaktfläche (7) und die dritte Kontaktfläche (9) die erste Kontaktstelle bilden, und wobei die zweite Kontaktfläche (8) und die vierte Kontaktfläche (10) die zweite Kontaktstelle bilden, wobei die Lichtbogenblaseinrichtung zumindest einen ersten Permanentmagneten (13) zur Erzeugung eines ersten magnetischen Blasfelds und eines zweiten magnetischen Blasfelds aufweist, wobei erstes magnetisches Blasfeld und zweites magnetisches Blasfeld entgegengesetzt ausgerichtet sind, so dass Magnetfeldlinien (38) des ersten Blasfelds entgegengesetzt zu Magnetfeldlinien (39) des zweiten Magnetfelds verlaufen, wobei die erste Kontaktstelle im ersten Blasfeld angeordnet ist, und die zweite Kontaktstelle im zweiten Blasfeld angeordnet ist, sodass sowohl ein erster Schaltlichtbogen (15) als auch ein zweiter Schaltlichtbogen (16), die beim Öffnen der beiden Kontaktstellen an den beiden Kontaktstellen entstehen, aufgrund der Wirkung des jeweiligen Blasfelds zunächst in gleicher Richtung von der jeweiligen Kontaktstelle weggeblasen werden, wobei der erste Schaltlichtbogen (15) dabei von dem Festkontakt seiner Entstehung in einer Richtung zu dem jeweils anderen der beiden Festkontakte getrieben wird, und der zweite Schaltlichtbogen (16) dabei von dem Festkontakt seiner Entstehung in einer Richtung von dem jeweils anderen der beiden Festkontakte weg getrieben wird,
**dadurch gekennzeichnet, dass** das erste magnetische Blasfeld und das zweite magnetisches Blasfeld derart entgegengesetzt ausgerichtet sind, dass die Magnetfeldlinien (38) des ersten Blasfelds direkt entgegengesetzt zu den Magnetfeldlinien (39) des zweiten Magnetfelds verlaufen, wobei der erste Festkontakt (5) einen innerhalb des ersten Blasfelds angeordneten ersten Abschnitt (17) mit der ersten Kontaktfläche (7) sowie einen innerhalb des zweiten Blasfelds angeordneten zweiten Abschnitt (18) aufweist, und wobei der zweite Festkontakt (6) einen innerhalb des zweiten Blasfelds angeordneten ersten Abschnitt (19) mit der zweiten Kontaktfläche (8) sowie einen innerhalb des ersten Blasfelds angeordneten zweiten Abschnitt (20) aufweist, wobei der erste Festkontakt (5), der zweite Festkontakt (6) und die Kontaktbrücke (11) derart ausgebildet und in Bezug auf die beiden Blasfelder angeordnet sind, dass ein Fußpunkt des ersten Schaltlichtbogens (15) von der Kontaktbrücke (11) auf den zweiten Abschnitt desjenigen Festkontakts überspringt, zu welchem der erste Schaltlichtbogen (15) zunächst getrieben wird, sodass der zweite Schaltlichtbogen (16) erlischt, wobei der erste Schaltlichtbogen (15) aufgrund der Wirkung des jeweiligen Blasfelds in weiterer Folge zwischen den beiden Festkontakten (5, 6) hindurch in die Lichtbogenlöscheinrichtung (2) geblasen wird.

2. Schaltgerät (1) nach Anspruch 1, **dadurch gekennzeichnet, dass** der erste Abschnitt (17) des ersten Festkontakts (5) dem zweiten Abschnitt (20) des zweiten Festkontakts (6) unmittelbar gegenüber liegt, wobei der erste Abschnitt (19) des zweiten Festkontakts (6) dem zweiten Abschnitt (18) des ersten Festkontakts (5) unmittelbar gegenüber liegt.

3. Schaltgerät (1) nach Anspruch 2, **dadurch gekennzeichnet, dass** die Kontaktbrücke eine ebene Form aufweist, wobei zwischen dem ersten Abschnitt (17, 19) des einen der beiden Festkontakte (5, 6) und dem jeweils gegenüberliegenden zweiten Abschnitt (18, 20) des anderen der beiden Festkontakte (5, 6) ein erster Abstand (A) definiert ist, wobei bei geöffneten Kontakten sowohl zwischen erster Kontaktfläche (7) und dritter Kontaktfläche (9) als auch zwischen zweiter Kontaktfläche (8) und vierter Kontaktfläche (10) ein zweiter Abstand (B) definiert ist, und wobei der erste Abstand (A) maximal dem 2,5-fachen Wert des zweiten Abstands (B) entspricht.

4. Schaltgerät (1) nach Anspruch 3, **dadurch gekennzeichnet, dass** das Verhältnis zwischen erstem Abstand (A) und zweitem Abstand (B) im Bereich zwischen 1,5 und 2,5 liegt.

5. Schaltgerät (1) nach Anspruch 4, **dadurch gekennzeichnet, dass** das Verhältnis zwischen erstem Abstand (A) und zweitem Abstand (B) im Bereich zwischen 1,8 und 2,2 liegt.

6. Schaltgerät (1) nach Anspruch 5, **dadurch gekennzeichnet, dass** das Verhältnis zwischen erstem Abstand (A) und zweitem Abstand (B) im Bereich zwischen 1,9 und 2,1 liegt.

7. Schaltgerät (1) nach einem der Ansprüche 1 bis 6, **dadurch gekennzeichnet, dass** die Kontaktbrücke (11) einen ersten Abschnitt (21) aufweist, der von dem ersten Abschnitt (17) des ersten Festkontakts (5) auf den zweiten Abschnitt (20) des zweiten Festkontakts (6) zuläuft, wobei die Kontaktbrücke (11) ferner einen zweiten Abschnitt (22) aufweist, der von dem ersten Abschnitt (19) des zweiten Festkontakts (6) auf den zweiten Abschnitt (18) des ersten Festkontakts (5) zuläuft.

8. Schaltgerät (1) nach Anspruch 7, **dadurch gekennzeichnet, dass** die Kontaktbrücke (11) ferner einen mittleren dritten Abschnitt (23) aufweist, der den ersten Abschnitt (21) der Kontaktbrücke (11) und den zweiten Abschnitt (22) der Kontaktbrücke (11) miteinander verbindet und sich von dem ersten Blasfeld zu dem zweiten Blasfeld erstreckt, wobei der erste Abschnitt (21) der Kontaktbrücke (11) und der zweite Abschnitt (22) der Kontaktbrücke (11) jeweils von dem mittleren dritten Abschnitt (23) abgewinkelt sind.

9. Schaltgerät (1) nach Anspruch 8, **dadurch gekennzeichnet, dass** der erste Abschnitt (21) der Kontaktbrücke (11) und der zweite Abschnitt (22) der Kontaktbrücke (11) in entgegengesetzten Richtungen von dem mittleren dritten Abschnitt (23) abstehen, wobei der mittlere dritte Abschnitt (23) im Wesentlichen parallel zu den Magnetfeldlinien (38, 39) des ersten Blasfelds und des zweiten Blasfelds ausgerichtet ist.

10. Schaltgerät (1) nach einem der Ansprüche 1 bis 9, **dadurch gekennzeichnet, dass** die Kontaktbrücke (11) an der Stelle, an welcher ein Fußpunkt des zweiten Schaltlichtbogens (16) stehen bleiben soll, bevor der zweite Schaltlichtbogen (16) erlischt, eine scharfe Kante zwischen der Oberseite (25) der Kontaktbrücke (11) und einer Stirn- bzw. Längsseite der Kontaktbrücke (11) aufweist.

11. Schaltgerät (1) nach einem der Ansprüche 1 bis 10, **dadurch gekennzeichnet, dass** die Lichtbogenblaseinrichtung eine erste seitliche Polplatte (31), eine zweite seitliche Polplatte (32) und eine dazwischen angeordnete mittlere Polplatte (33) aufweist, wobei der ersten seitlichen Polplatte (31) der erste Permanentmagnet (13) zugeordnet ist, wobei der zweiten seitlichen Polplatte (32) ein zweiter Permanentmagnet (14) zugeordnet ist, und wobei der erste Permanentmagnet (13) und der zweite Permanentmagnet (14) entgegengesetzt gepolt sind, sodass das erste Blasfeld zwischen der ersten seitlichen Polplatte (31) und der mittleren Polplatte (33), und das zweite Blasfeld zwischen der zweiten seitlichen Polplatte (32) und der mittleren Polplatte (33) aufgespannt wird.

12. Schaltgerät (1) nach einem der Ansprüche 1 bis 11, **dadurch gekennzeichnet, dass** die Kontaktbrücke (11) und die Lichtbogenlöscheinrichtung (2) auf gegenüberliegenden Seiten der beiden Festkontakte (5, 6) angeordnet sind.

13. Schaltgerät (1) nach einem der Ansprüche 1 bis 12, **dadurch gekennzeichnet, dass** das Schaltgerät (1) ein erstes Lichtbogenleitblech (34), ein zweites Lichtbogenleitblech (35), ein drittes Lichtbogenleitblech (36) und ein viertes Lichtbogenleitblech (37) aufweist, wobei sich das erste Lichtbogenleitblech (34) vom ersten Abschnitt (17) des ersten Festkontakts (5) ausgehend zur Lichtbogenlöscheinrichtung (2) erstreckt, wobei sich das zweite Lichtbogenleitblech (35) vom zweiten Abschnitt (18) des ersten Festkontakts (5) ausgehend zur Lichtbogenlöscheinrichtung (2) erstreckt, wobei sich das dritte Lichtbogenleitblech (36) vom ersten Abschnitt (19) des zweiten Festkontakts (6) ausgehend zur Lichtbogenlöscheinrichtung (2) erstreckt, und wobei sich das vierte Lichtbogenleitblech (37) vom zweiten Abschnitt (20) des zweiten Festkontakts (6) ausgehend zur Lichtbogenlöscheinrichtung (2) erstreckt.

14. Schaltgerät (1) nach einem der Ansprüche 1 bis 13, **dadurch gekennzeichnet, dass** das Verhältnis zwischen einer parallel zur Ausrichtung der beiden Blasfelder gemessenen Länge der Kontaktbrücke (11) und dem orthogonal dazu gemessenen ersten Abstand zwischen den beiden Festkontakten (5, 6) zumindest 1,2 beträgt.

## Claims

1. A switching apparatus (1) for bidirectional operation with double break comprising a first contact point and a second contact point, an arc blow-out device associated to the contact points, and an arc quenching device (2) also associated to the contact points, wherein the switching apparatus includes a first fixed contact (5) with a first contact surface (7), a second fixed contact (6) with a second contact surface (8) and a contact bridge (11) having a third contact surface (9) and a fourth contact surface (10), wherein the first contact surface (7) and the third contact surface (9) define the first contact point, and wherein the second contact surface (8) and the fourth contact surface (10) define the second contact point, wherein the arc blow-out device includes at least a first permanent magnet (13) for generating a first magnetic blow field and a second magnetic blow field wherein the first magnetic blow field and the second magnetic blow field are directed in opposite directions such that magnetic field lines (38) of the first blow field extend opposite to magnetic field lines (39) of the second magnetic field, wherein the first contact point is arranged in the first blow field, and the second contact point is arranged in the second blow field, so that both a first switching arc (15) and a second switching arc (16), which are generated at the two contact points when the two contact points are opened are initially blown away from the respective contact point in the same direction due to the action of the respective blow field, the first switching arc (15) thereby being driven by the fixed contact where it originated in one direction towards the respective other of the two fixed contacts, and the second switching arc (16) thereby being driven by the fixed contact where it originated in one direction away from the respective other of the two fixed contacts,
**characterized in that** the first magnetic blow field and the second magnetic blow field are directed in opposite directions such that the magnetic field lines (38) of the first blow field extend directly opposite to the magnetic field lines (39) of the second magnetic field, wherein the first fixed contact (5) includes a first portion (17) disposed within the first blow field and having the first contact surface (7) and a second portion (18) disposed within the second blow field, and wherein the second fixed contact (6) includes a first portion (19) disposed within the second blow field and having the second contact surface (8) and a second portion (20) disposed within the first blow field, wherein the first fixed contact (5), the second fixed contact (6) and the contact bridge (11) are configured and arranged with respect to the two blow fields in such a way that a root of the first switching arc (15) jumps from the contact bridge (11) to the second portion of the fixed contact to which the first switching arc (15) is initially driven, so that the second switching arc (16) is quenched, wherein the first switching arc (15) is subsequently blown between the two fixed contacts (5, 6) into the arc quenching device (2) due to the action of the respective blow field.

2. The switching apparatus (1) according to claim 1, **characterized in that** the first portion (17) of the first fixed contact (5) is arranged directly opposite the second portion (20) of the second fixed contact (6), wherein the first portion (19) of the second fixed contact (6) is arranged directly opposite the second portion (18) of the first fixed contact (5).

3. The switching apparatus (1) according to claim 2, **characterized in that** the contact bridge has a planar shape, wherein a first distance (A) is defined between the first portion (17, 19) of one of the two fixed contacts (5, 6) and the respective opposite second portion(18, 20) of the other of the two fixed contacts (5, 6), wherein, when the contacts are open, a second distance (B) is defined both between the first contact surface (7) and the third contact surface (9) and between the second contact surface (8) and the fourth contact surface (10), and wherein the first distance (A) corresponds at most to 2.5 times the second distance (B).

4. The switching apparatus (1) according to claim 3, **characterized in that** the ratio between the first distance (A) and the second distance (B) is in the range between 1.5 and 2.5.

5. The switching apparatus (1) according to claim 4, **characterized in that** the ratio between the first distance (A) and the second distance (B) is in the range between 1.8 and 2.2.

6. The switching apparatus (1) according to claim 5, **characterized in that** the ratio between the first distance (A) and the second distance (B) is in the range between 1.9 and 2.1.

7. The switching apparatus (1) according to any one of claims 1 to 6, **characterized in that** the contact bridge (11) includes a first portion (21) extending from the first portion (17) of the first fixed contact (5) towards the second portion (20) of the second fixed contact (6), wherein the contact bridge (11) further includes a second portion (22) extending from the first portion (19) of the second fixed contact (6) towards the second portion (18) of the first fixed contact (5).

8. The switching apparatus (1) according to claim 7, **characterized in that** the contact bridge (11) further comprises a central third portion (23) that connects the first portion (21) of the contact bridge (11) and the second portion (22) of the contact bridge (11) and extends from the first blow field to the second blow field, wherein the first portion (21) of the contact bridge (11) and the second portion (22) of the contact bridge (11) are each angled with respect from the central third portion (23).

9. The switching apparatus (1) according to claim 8, **characterized in that** the first portion (21) of the contact bridge (11) and the second portion (22) of the contact bridge (11) protrude in opposite directions from the central third portion (23), wherein the central third portion (23) is aligned substantially parallel to the magnetic field lines (38, 39) of the first blow field and the second blow field.

10. The switching apparatus (1) according to any one of claims 1 to 9, **characterized in that** the contact bridge (11) has a sharp edge between the upper side (25) of the contact bridge (11) and an end or longitudinal side of the contact bridge (11) at the position where a root of the second switching arc (16) is to remain before the second switching arc (16) is quenched.

11. The switching apparatus (1) according to any one of claims 1 to 10, **characterized in that** the arc blow-out device comprises a first lateral pole plate (31), a second lateral pole plate (32) and a central pole plate (33) arranged therebetween, wherein the first permanent magnet (13) is associated to the first lateral pole plate (31), wherein a second permanent magnet (14) is associated to the second lateral pole plate (32), and wherein the first permanent magnet (13) and the second permanent magnet (14) are oppositely poled such that the first blow field is established between the first lateral pole plate (31) and the central pole plate (33) and the second blow field is established between the second lateral pole plate (32) and the central pole plate (33).

12. The switching apparatus (1) according to any one of claims 1 to 11, **characterized in that** the contact bridge (11) and the arc quenching device (2) are arranged on opposite sides of the two fixed contacts (5, 6).

13. The switching apparatus (1) according to any one of claims 1 to 12, **characterized in that** the switching apparatus (1) comprises a first arc runner (34), a second arc runner (35), a third arc runner (36) and a fourth arc runner (37), wherein the first arc runner (34) extends from the first portion (17) of the first fixed contact (5) to the arc quenching device (2), wherein the second arc runner (35) extends from the second portion (18) of the first fixed contact (5) to the arc quenching device (2), wherein the third arc runner (36) extends from the first portion (19) of the second fixed contact (6) to the arc quenching device (2), and wherein the fourth arc runner (37) extends from the second portion (20) of the second fixed contact (6) to the arc quenching device (2).

14. The switching apparatus (1) according to any one of claims 1 to 13, **characterized in that** the ratio between a length of the contact bridge (11) measured parallel to the direction of the two blow fields and the first distance between the two fixed contacts (5, 6) measured orthogonally thereto is at least 1.2.

## Revendications

1. Commutateur (1) pour un fonctionnement bidirectionnel, ayant une double coupure avec un premier point de contact et un second point de contact, un dispositif de soufflage d'arc associé aux points de contact et ayant un dispositif d'extinction d'arc (2) également associé aux points de contact, le commutateur ayant un premier contact fixe (5) avec une première surface de contact (7), un second contact fixe (6) avec une deuxième surface de contact (8), et un pont de contact (11) avec une troisième surface de contact (9) et une quatrième surface de contact (10), la première surface de contact (7) et la troisième surface de contact (9) formant le premier point de contact, et la deuxième surface de contact (8) et la quatrième surface de contact (10) formant le second point de contact, le dispositif de soufflage d'arc présentant au moins un premier aimant permanent (13) pour générer un premier champ de soufflage magnétique et un second champ de soufflage magnétique, le premier champ de soufflage magnétique et le second champ de soufflage magnétique étant orientés de manière opposée, de sorte que des lignes de champ magnétique (38) du premier champ de soufflage s'étendent de manière opposée par rapport à des lignes de champ magnétique (39) du second champ magnétique, le premier point de contact étant agencé dans le premier champ de soufflage et le second point de contact étant agencé dans le second champ de soufflage, de sorte que tant un premier arc de commutation (15) qu'un second arc de commutation (16), qui sont formés aux deux points de contact lorsque les deux points de contact sont ouverts, sont d'abord soufflés dans la même direction à partir du point de contact respectif, le premier arc de commutation (15) est entraîné par le contact fixe à l'origine de sa formation dans une direction vers l'autre des deux contacts fixes, et le second arc de commutation (16) est entraîné par le contact fixe à l'origine de sa formation dans une direction opposée à l'autre des deux contacts fixes,
**caractérisé en ce que** le premier champ magnétique de soufflage et le second champ magnétique de soufflage sont orientés de manière opposée, de sorte que les lignes de champ magnétique (38) du premier champ magnétique de soufflage s'étendent directement à l'opposé des lignes de champ magnétique (39) du second champ magnétique, le premier contact fixe (5) présentant une première section (17) agencée à l'intérieur du premier champ magnétique de soufflage avec la première surface de contact (7) et une deuxième section (18) disposée à l'intérieur du second champ magnétique de soufflage, et le second contact fixe (6) présentant une première section (19) disposée à l'intérieur du second champ magnétique de soufflage, avec la seconde surface de contact (8) et une deuxième section (20) agencée à l'intérieur du premier champ magnétique de soufflage, le premier contact fixe (5), le second contact fixe (6) et le pont de contact (11) étant conçus et agencés par rapport aux deux champs magnétiques de soufflage, de sorte qu'un point de base du premier arc de commutation (15) passe du pont de contact (11) à la deuxième section du contact fixe par rapport auquel le premier arc de commutation (15) est d'abord entraîné, de sorte que le second arc de commutation (16) est éteint, le premier arc de commutation (15) étant soufflé dans la direction d'extinction d'arc (2) à la suite du champ magnétique de soufflage respectif (6).

2. Commutateur (1) selon la revendication 1, **caractérisé en ce que** la première section (17) du premier contact fixe (5) est située directement en face de la deuxième section (20) du second contact fixe (6), la première section (19) du second contact fixe (6) étant située directement en face de la deuxième section (18) du premier contact fixe (5).

3. Commutateur (1) selon la revendication 2, **caractérisé en ce que** le pont de contact présente une forme plane, une première distance (A) étant définie entre la première section (17, 19) de l'un des deux contacts fixes (5, 6) et la deuxième section (18, 20) respectivement opposée de l'autre des deux contacts fixes (5, 6), une seconde distance (B) étant définie à la fois entre la première surface de contact (7) et la troisième surface de contact (9) et entre la deuxième surface de contact (8) et la quatrième surface de contact (10) lorsque les contacts sont ouverts, et la première distance (A) correspondant au plus à 2,5 fois la valeur de la seconde distance (B).

4. Commutateur (1) selon la revendication 3, **caractérisé en ce que** le rapport entre la première distance (A) et la seconde distance (B) est compris entre 1,5 et 2,5.

5. Commutateur (1) selon la revendication 4, **caractérisé en ce que** le rapport entre la première distance (A) et la seconde distance (B) est compris entre 1,8 et 2,2.

6. Commutateur (1) selon la revendication 5, **caractérisé en ce que** le rapport entre la première distance (A) et la seconde distance (B) est compris entre 1,9 et 2,1.

7. Commutateur (1) selon l'une quelconque des revendications 1 à 6, **caractérisé en ce que** le pont de contact (11) présente une première section (21) qui s'étend de la première section (17) du premier contact fixe (5) à la deuxième section (20) du second contact fixe (6), le pont de contact (11) présentant en outre une deuxième section (22) qui s'étend de la première section (19) du second contact fixe (6) à la deuxième section (18) du premier contact fixe (5).

8. Commutateur (1) selon la revendication 7, **caractérisé en ce que** le pont de contact (11) présente en outre une troisième section centrale (23) qui relie la première section (21) du pont de contact (11) et la deuxième section (22) du pont de contact (11) l'une à l'autre et s'étend du premier champ de soufflage au second champ de soufflage, la première section (21) du pont de contact (11) et la deuxième section (22) du pont de contact (11) étant respectivement coudées à l'écart de la troisième section centrale (23).

9. Commutateur (1) selon la revendication 8, **caractérisé en ce que** la première section (21) du pont de contact (11) et la deuxième section (22) du pont de contact (11) font saillie dans des directions opposées à partir de la troisième section centrale (23), la troisième section centrale (23) étant orientée sensiblement parallèlement aux lignes de champ magnétique (38, 39) du premier champ de soufflage et du second champ de soufflage.

10. Commutateur (1) selon l'une des revendications 1 à 9, **caractérisé en ce que** le pont de contact (11) présente une arête vive entre un côté supérieur (25) du pont de contact (11) et un côté avant ou longitudinal du pont de contact (11) à l'endroit où un point de base du second arc de commutation (16) doit rester avant l'extinction du second arc de commutation (16).

11. Commutateur (1) selon l'une des revendications 1 à 10, **caractérisé en ce que** le dispositif de soufflage d'arc présente une première plaque polaire latérale (31), une seconde plaque polaire latérale (32) et une plaque polaire centrale (33) agencée entre elles, le premier aimant permanent (13) étant associé à la première plaque polaire latérale (31), un second aimant permanent (14) étant associé à la seconde plaque polaire latérale (32), et le premier aimant permanent (13) et le second aimant permanent (14) étant polarisés de manière opposée, de sorte que le premier champ de soufflage est placé entre la première plaque polaire latérale (31) et la plaque polaire centrale (33) et le second champ de soufflage est placé entre la seconde plaque polaire latérale (32) et la plaque polaire centrale (33).

12. Commutateur (1) selon l'une des revendications 1 à 11, **caractérisé en ce que** le pont de contact (11) et le dispositif d'extinction d'arc (2) sont disposés sur des côtés opposés des deux contacts fixes (5, 6).

13. Commutateur (1) selon l'une quelconque des revendications 1 à 12, **caractérisé en ce que** le commutateur (1) présente une première plaque de guidage d'arc (34), une deuxième plaque de guidage d'arc (35), une troisième plaque de guidage d'arc (36) et une quatrième plaque de guidage d'arc (37), la première plaque de guidage d'arc (34) s'étendant de la première section (17) du premier contact fixe (5) jusqu'au dispositif d'extinction d'arc (2), la deuxième plaque de guidage d'arc (35) s'étendant de la deuxième section (18) du premier contact fixe (5) jusqu'au dispositif d'extinction d'arc (2), la troisième plaque de guidage d'arc (36) s'étendant de la première section (19) du second contact fixe (6) jusqu'au dispositif d'extinction d'arc (2) et la quatrième plaque de guidage d'arc (37) s'étendant de la deuxième section (20) du second contact fixe (6) jusqu'au dispositif d'extinction d'arc (2).

14. Commutateur (1) selon l'une quelconque des revendications 1 à 3, **caractérisé en ce que** le rapport entre une longueur du pont de contact (11) mesurée parallèlement à l'alignement des deux champs de soufflage et la première distance entre les deux contacts fixes (5, 6) mesurée perpendiculairement à ceux-ci est d'au moins 1,2.
